# EUROPÄISCHE PATENTSCHRIFT

(11) **EP 1 209 313 B1**
(45) Veröffentlichungstag und Bekanntmachung des Hinweises auf die Patenterteilung: **06.05.2004**
(21) Anmeldenummer: 01126926.3
(22) Anmeldetag: 13.11.2001
(51) Int. Cl.: E06B 3/58

(54) **Einbruchhemmend ausgebildeter Türflügel**
Door leaf designed to inhibit burglary
Vantail de porte inhibant l'effraction

(30) Priorität: 25.11.2000 DE 20020038 U
(43) Veröffentlichungstag der Anmeldung: 29.05.2002
(73) Patentinhaber: Kreye, Bernard, 49080 Osnabrück (DE)
(72) Erfinder: Kreye, Bernard, 49080 Osnabrück (DE)
(74) Vertreter: Jabbusch, Matthias

(56) Entgegenhaltungen:
- DE-A- 3 217 244
- DE-U- 29 618 315
- DE-U- 29 912 177
- DE-U- 29 912 923
- "ANTIPROIETTILE E ANTIEFFRAZIONE" NUOVA FINESTRA, TECNOMEDIA, MILANO, IT, Bd. 14, Nr. 1, 1993, Seite 39 XP000346113

## Beschreibung

Die Erfindung betrifft einen einbruchhemmend ausgebildeten Türflügel, der aus Profilen zusammengesetzt ist und eine Türfüllung aufweist, die einen beidseitig mit Blechen kaschierten Kern aufweist und die wenigstens eine ausgeschnittene Öffnung zur Aufnahme eines die Öffnung schließenden Elementes, zum Beispiel einer Verglasung, aufweist, wobei das die Öffnung schließende Element mit Steckprofilen gehalten ist, die die Öffnung einfassen.

Derartige Türflügel sind aus den deutschen Gebrauchsmustern DE 299 04 972.8 U1 und DE 299 12 177.1 U1 bekannt. Ein weiterer derartiger Türflügel ist aus der EP 0 726 381 A1 bekannt.

Öffnungen in Türfüllungen werden mit Profilen oder Zierprofilen eingefaßt, die eine nicht vermeidbare Fuge zwischen dem Außenrand der Verglasung und dem Rand der Öffnung abdecken und gleichzeitig sowohl Verglasung als auch Türfüllung einklemmend halten. Dabei soll die aus Zierprofilen letztlich zusammengesetzte Einfassung einen Rahmen mit optisch ansprechendem Äußeren bilden.

Die Einfassung mit Zierprofilen im Bereich der Fuge stellt einen Schwachpunkt hinsichtlich der Einbruch hemmung dar, weil nach Entfernen zumindest des von der Außenseite, also der einbruchgefährdeten Seite, her zugänglichen Rahmens aus Zierprofilen, die Verglasung theoretisch herausnehmbar wäre und durch die dann freie Öffnung in der Türfüllung ein unbefugtes Öffnen der Tür möglich wäre.

Es sind verschiedene Maßnahmen bereits vorgeschlagen worden, um das Entfernen der Zierprofile zu erschweren, und damit die Öffnung in einer Türfüllung einbruchhemmend zu gestalten.

Es hat sich gezeigt, daß die vorgeschlagenen Maßnahmen zur Erreichung der einbruchhemmenden Wirkung, abgesehen von der Bereitstellung zusätzlicher Bauteile, insbesondere die Montage komplizieren und damit eine Tür verteuern.

Die Notwendigkeit, Verglasungen gegebenenfalls austauschen zu können, zwingt darüber hinaus dazu, auch die Demontage möglichst einfach zu gestalten.

Eine einfache Montage bieten Zierprofile, die über Steckaufnahmen verfügen und im Bereich der Öffnung in einer Türfüllung an entsprechend vorstehenden Teilen durch Aufstecken befestigt werden können.

Der Erfindung liegt die Aufgabe zugrunde, einen Türflügel mit einer Türfüllung zu schaffen, die wenigstens eine ausgeschnittene Öffnung zur Aufnahme eines die Öffnung schließenden Elementes, zum Beispiel einer Verglasung, aufweist, wobei das die Öffnung schließende Element mit Steckprofilen gehalten ist, die die Öffnung einfassen und gleichzeitig eine besonders gute einbruchhemmende Wirkung bieten.

Diese Aufgabe ist erfindungsgemäß durch einen Türflügel gelöst, der aus Profilen zusammengesetzt ist und eine Türfüllung aufweist, die einen beidseitig mit Blechen kaschierten Kern aufweist und die wenigstens eine ausgeschnittene Öffnung zur Aufnahme eines die Öffnung schließenden Elementes, zum Beispiel einer Verglasung, aufweist, wobei das die Öffnung schließende Element mit Steckprofilen gehalten ist, die die Öffnung einfassen und insbesondere die an der Türflügelinnenseite angeordneten Steckprofile Halteeinrichtungen aufweisen, die ein Abschieben der Steckprofile in Richtung der Öffnung verhindern, wobei die Halteeinrichtungen als Ausnehnungen ausgebildet sind, und wobei an der Türfüllung Versprünge zum Eingriff in die Ausnehnungen der Steckprofile vorgesehen sind. Durch diese erfindungsgemäße Ausgestaltung wird insbesondere verhindert, daß ein Einbrecher, der von außen ein Werkzeug an der ausgeschnittenen Öffnung ansetzt und mit diesem das die Öffnung schließende Element untergreift, an der Rückseite des Türflügels das aufgesteckte Steckprofil mit dem Werkzeug in Richtung der Öffnung abschieben kann.

In einer bevorzugten Weiterbildung der Erfindung sind zusätzliche Verstärkungskörper in Form von Profilleisten vorgesehen, die angrenzend zu der Öffnung im Bereich der Leibungsfläche der Öffnung angeordnet sind. Diese Verstärkungskörper sind insbesondere mit den an der Türaußenseite angeordneten Profilen in formschlüssigen Eingriff und weisen zudem mehrere Abwinkelungen und Nuten auf, mit denen der Verstärkungskörper in der Leibungsfläche verankert ist, so daß insbesondere das an der Türaußenseite gelegene Profil durch den Verstärkungskörper gesichert ist. Besonders bevorzugt ist dieser Verstärkungskörper von der Türflügelinnenseite her mit einem Befestigungselement gehalten und dadurch zusätzlich gesichert. Dieses Befestigungselement kann beispielsweise als Schraube ausgebildet sein. Dabei ist das Befestigungselement bevorzugt so ausgebildet, daß es auch einen über die Türflügelinnenseite hinausreichenden Vorsprung aufweist, der einen Eingriff in die Ausnehmung des Steckprofils bildet und auf diese Weise ein unbefugtes Abschieben des Steckprofils verhindert. Das Befestigungselement ist dabei bevorzugt als Schraube mit einem vorstehenden Schraubenkopf ausgebildet, die in eine dazu formschlüssige Schwalbenschwanznut des Steckprofils eingreift. Auf diese Weise ist eine besonders einfache Realisierung der Erfindung möglich. Die Erfindung ist auch mit Befestigungselementen mit geraden Köpfen realisierbar.

In einer anderen Weiterbildung der Erfindung sind zur Erhöhung der Einbruchsicherheit an den Randbereichen des die Öffnung schließenden Elements Verriegelungsklötze angeordnet, die ein Bewegen des die Öffnung schließenden Elementes verhindern. Es hat sich nämlich herausgestellt, daß bei einem Eingriff mit einem länglichen Werkzeug von außen das die Öffnung schließende Element, insbesondere die Glasscheibe untergriffen und in der Öffnung hin und her bewegt werden kann, so daß danach eine Zerstörung des die Öffnung schließenden Elementes leichter möglich ist. Durch die Verwendung zusätzlicher Verriegelungsklötze wird eine solche Beweglichkeit des die Öffnung schließenden Elementes wirksam verhindert. Bevorzugt sind insgesamt acht Verriegelungsklötze vorgesehen. Insbesondere sind daher an jeder Längsseite des die Öffnung schließenden Elementes zwei Verriegelungsklötze vorgesehen, die nahe der Eckbereiche positioniert sind. Die Verriegelungsklötze selbst weisen bevorzugt eine Länge auf, die der Breite einer Nut in der Leibungsfläche entspricht, so daß diese formschlüssig und sicher in der Nut aufgenommen sind, in der auch das die Öffnung schließende Element angeordnet ist.

Das die Öffnung schließende Element weist bevorzugt zwei parallel zueinander angeordnete Scheiben auf, wobei dann die Verriegelungsklötze mit einer solchen Länge ausgebildet sind, daß die Verriegelungsklötze beide Glasscheiben hintergreifen. Dadurch werden die Verriegelungsklötze besonders sicher gehalten und ein Verschieben der Verriegelungsklötze wirksam verhindert, da zwei verschiedene Glasscheiben einen Druck auf diese ausüben. Die Verriegelungsklötze sind zudem bevorzugt in der Leibungsfläche verklebt. Die Verriegelungskörper lassen sich sowohl aus Metall als auch aus Kunststoff herstellen und vorfertigen. Aus Festigkeitsgründen ist jedoch für jeden Verriegelungskörper ein metallischer Werkstoff zu bevorzugen.

Ausführungsbeispiele der Erfindung, aus denen sich weitere erfinderische Merkmale ergeben, sind in der Zeichnung dargestellt. Es zeigen:
- Fig. 1:: ein Schnittansicht eines Randes einer Öffnung in einer Türfüllung eines erfindungsgemäßen Türflügels;
- Fig. 2:: eine Schnittansicht des Randes einer kreisförmigen Öffnung in einer Türfüllung eines erfindungsgemäßen Türflügels;
- Fig. 3:: einen Verriegelungskörper;
- Fig. 4:: eine schematische Darstellung der Anordnung der Verriegelungskörper und
- Fig. 5:: eine schematische Ansicht einer Türfüllung mit kreisrunder Öffnung und daran ansetzbarem Zierprofil-Ring.

In Fig. 1 ist ein Schnitt durch einen Rand einer Öffnung in einer Türfüllung 1 dargestellt, die Teil eines nicht weiter erläuterten Türblattes ist. Die einbruchgefährdete Seite des Türblattes ist dem linken Zeichnungsrand zugekehrt. Die einem Gebäudeinneren zugekehrte Innenseite ist dem rechten Zeichnungsrand zugekehrt.

Die Türfüllung 1 besteht aus einem beidseitig mit Blechen 2 und 3 kaschierten Kern 4. Der Kern 4 ist ein Isoliermaterial, z. B. ein Hartschaum. Die Bleche 2 und 3 sind vorzugsweise Aluminiumbleche. In die Türfüllung 1 ist eine hier nicht weiter dargestellte Öffnung geschnitten, in die eine verschließende Verglasung 5 mit Innenscheibe 6 und Außenscheibe 7 gesetzt ist. Zwischen Innenscheibe 6 und Außenscheibe 7 befindet sich eine umlaufende Abstandsleiste 8, so daß eine in üblicher Bauart ausgebildete Doppelverglasung vorliegt.

In vorbestimmten Randbereichen ist der Kern 4 der Türfüllung 1 zwischen den Blechen 2 und 3 mit einem etwa mittigen Absatz 9 herausgefräst, so daß in diesen bestimmten Randbereichen die Bleche 2 und 3 über den frei liegenden Außenrand, bzw. die freie Leibungsfläche des Kerns 4 um ein vorbestimmtes Maß vorstehen. Steckprofile 10 und 11 fassen den Rand der Öffnung ein und halten die Verglasung 5. Die Steckprofile 10 und 11 sind als auf die freien Kanten der zugeordneten Bleche 2 und 3 steckbare Steckleisten ausgebildet, indem sie an ihrer Unterseite eine Steckaufnahme in Form einer Längsnut aufweisen, deren Nutbreite etwa gleich der Dicke des in der Nut aufgenommen Bleches 2 bzw. 3 ist. Jeweils an der einbruchgefährdeten Seite der Türfüllung befindliche Steckprofile 10 weisen eine jeweils höhere Nutflanke im rückwärtigen, der gefährdeten Seite abgekehrten Bereich auf, wie es hier dargestellt ist. Die höhere Nutflanke bildet bei dieser Ausführung ein mit dem Steckprofil 10 einteiliges, weil daran angeformtes Stütz- und Verankerungsorgan 12 in Form eines Winkelfortsatzes des Steckprofils 10. Mit einem ersten Winkelschenkel 13 hintergreift der das Stütz- und Verankerungsorgan 12 bildende Winkelfortsatz des Steckprofils 10 das Blech 2. Der zweite Schenkel 14 verläuft etwa parallel zur freien Oberfläche des Kerns 4 und weist einen Ankerfuß 15 auf, der in eine dafür vorgesehene Ausnehmung eines Verstärkungskörpers 16 greift, wie es hier dargestellt ist. Der Verstärkungskörper 16 ist ein etwa Z-förmiges Profil aus Kunststoff, das vor die freie Oberfläche des Kerns 4 so gesetzt ist, daß es die Verglasung 5 unterfängt und in der eingebauten Position den Winkelfortsatz 12 und damit auch das Zierprofil 10 im Bereich des Randes der Öffnung in der Türfüllung 1 formschlüssig verriegelt. Zur Fixierung des Verstärkungskörpers 16 ist dieser mit von der Innenseite der Türfüllung 1 aus durch das Blech 3 getriebenen Schrauben 17 befestigt sein. Alternativ bzw. zusätzlich kann der Verstärkungskörper auch eingeklebt werden. Die Schrauben 17 sind durch das anschließend aufgesteckte, innenseitige Zierprofil 11 verdeckt. Die Schraube 17 steht mit ihrem Schraubenkopf 31 über das Blech 3 der nach innen abgewandten Seite des Türblatts hinaus. Die Schraube 17 greift mit ihrem Schraubenkopf 31 in eine Ausnehmung 30 des Steckprofils 11 ein und verhindert dadurch ein Abschieben des Steckprofils 11 nach oben. Ohne diese Halteeinrichtung bestünde die Gefahr, daß ein Einbrecher mit einem Werkzeug, beispielsweise einem Schraubenzieher, das der Außenseite zugewandte Steckprofil 10 von der Verglasung 5 weghebelt und mit dem Werkzeug unter der Verglasung durch bis zum Steckprofil 11 hindurchgelangt und dieses nach oben abschiebt, so daß dann auch die rückwärtige Halterung der Verglasung 5 entfallen würde. Durch die Halteeinrichtung, die hier als schwalbenschwanzförmige Ausnehmung 30 ausgebildet ist, wird dieses verhindert und die Einbruchssicherheit erheblich erhöht. Das der Innenseite zugewandte Steckprofil 11 wird mit einer Nut auf das Blech 3 geschoben, wobei die Nut von der äußeren Seite des Steckprofils 11 und der Nutflanke 33 definiert wird. Die Nutflanke 33 ist im unteren Bereich mit einer Abrundung 36 ausgebildet, so daß ein Aufschieben des Steckprofils 11 derart möglich ist, daß der untere Endbereich des Steckprofils 11 von dem Blech 3 absteht und dadurch über die Schraube 17 hinweg bewegbar ist. Erst wenn das Steckprofil 11 mit der Nut 30 über die Schraube 17 geführt ist, wird das Steckprofil über die Abrundung 36 an das Blech 3 geführt. Weiterhin ist oberhalb des Verstärkungskörpers 16 in der Leibungsfläche ein Verriegelungskörper 18 angeordnet, der die Verglasung 5 mit der Innenscheibe 6 und der Außenscheibe 7 vollständig untergreift. Das heißt, daß die Länge des Verriegelungskörpers 18 der Außenscheibe 7 zuzüglich der Breite der Abstandsleiste 8 zuzüglich der Breite der Innenscheibe 6 entspricht.

In Fig. 2 ist die Ausrüstung einer kreisrunden Öffnung in der Türfüllung 1 mit entsprechend gestalteten Teilen im Schnitt dargestellt. Gleiche Bauteile sind mit gleichen Bezugszahlen bezeichnet.

Bei diesem Ausführungsbeispiel sind die Steckprofile 10' und 11' als Ringe ausgebildet. Das Stütz- und Verankerungsorgan ist bei dieser Ausführung ein zum Profilring 10' separates Bauteil 12' . Das Bauteil 12', das die Funktion des Stütz- und Verankerungsorgans gemäß Fig. 1 erfüllt, liegt hier ebenfalls als Profilring vor, der zur Erleichterung der Montage geteilt ist, also z. B. aus zwei Kreisring-Hälften besteht. Der Verstärkungskörper liegt ebenfalls in Form eines Ringes vor, weist jedoch den gleichen Profilquerschnitt auf, wie er auch bei dem Verstärkungskörper gemäß Fig. 1 vorhanden ist. In dem Verstärkungskörper 16' dieser Ausführungsform ist zur Arretierung dieses Verstärkungskörpers ein Bohrloch vorgesehen, in dem eine Schraube 30 verankert wird, die durch das Blech 3 hindurchgeführt ist und den Verstärkungskörkper 16' an der Innenseite hält, so daß ein Entfernen des Verstärkungskörpers 16' von außen verhindert wird. Zudem ist die Schraube 17 mit einem vorstehenden Schraubenkopf 30 versehen, der in eine in der Form korrespondierende Ausnehmung 31 des Steckprofils 11' eingreift. Um das Steckprofil 11' in diese verrastende Position bringen zu können, ist am unteren Endbereich des Steckprofils 11' eine Rastkante 35 vorgesehen, die schräg verläuft und die ein Aufschieben des Steckprofils 11' über den Schraubkopf ermöglicht, wobei der untere Bereich des Steckprofils 11' an der Rastkante 35 entlang über den Schraubenkopf 31 hochgeschoben wird und dann hinter dem Schraubenkopf mit dem unteren Endbereich und der Rastkante 35 einrastet. Alternativ kann hier auch eine Abrundung der Nutflanke 33 vorgesehen sein, so wie dies in Fig. 1 dargestellt ist. Die Schraube 17 wirkt bei derartigen kreisrunden Öffnungen der Türfüllung auch als Führungsstift, wie dies wieter mit Bezugnahme auf die Fig. 5 erläutert wird.

In Fig. 3 ist ein Abstandskörper 18 in perspektivischer Ansicht dargestellt, aus der sich ergibt, daß der Abstandskörper 8 quaderförmig ausgebildet ist. Diese Abstandskörper 18 sind bevorzugt etwa sechs Zentimeter breit und etwa fünf Millimeter hoch.

In Fig. 4 ist die Anordnung der Abstandskörper 18 dargestellt. Schematisch ist eine Draufsicht auf die Außenscheibe 7 angedeutet, an der die Stirnflächen der Verriegelungskörper 18 zu sehen sind. Die Verriegelungskörper 18 sind im Bereich der Ecken der Verglasung angeordnet, wobei jeweils zwei Verriegelungskörper 18 an einer Längsseite positioniert sind.

In Fig. 5 ist eine Ansicht der Türfüllung 1 mit der eingeschnittenen kreisrunden Öffnung 40 dargestellt. Die in der Öffnung 40 vorstehenden Kantenränder 41 des Bleches 3 sind mit regelmäßig über den Umfang verteilt angeordneten Ausklinkungen 42 versehen. Das Steckprofil 11', das als Zierprofil-Ring ausgebildet ist und mit seiner kürzeren Nutflanke 33 den freien Kantenbereich des Bleches 3 übergreift, weist zu den Ausklinkungen 42 kongruente Ausklinkungen 44 auf. Der Zierprofil-Ring wird, wie es hier schematisch durch den Pfeil 45 angedeutet ist, in die Öffnung 40 von außen eingesetzt, was durch die Ausklinkungen ermöglicht wird. Danach kann der aufliegende bzw. eingesetzte Zierprofil-Ring in Richtung des Pfeils 46 gedreht werden, wodurch sich die Nutflanke 33 des Zierprofil-Ringes unter den nicht ausgeklinkten Kantenrand 41 des Bleches schiebt. Dabei wirken die von den Schrauben 30 und insbesondere den Schraubenköpfen gebildeten Halteeinrichtungen insbesondere auch als Führungselemente, die eine besonders genaue Positionierung des Zierprofil-Ringes ermöglichen. Der Zierprofil-Ring ist dadurch in der Öffnung 40 verriegelt bzw. festgesetzt.

## Patentansprüche

1. Einbruchhemmend ausgebildeter Türflügel, der aus Profilen zusammengesetzt ist und eine Türfüllung (1) aufweist, die einen beidseitig mit Blechen (2, 3) kaschierten Kern (4) aufweist und die wenigstens eine ausgeschnittene Öffnung zur Aufnahme eines die Öffnung schließenden Elementes, zum Beispiel einer Verglasung (5), aufweist, wobei das die Öffnung schließende Element mit Steckprofilen (10, 11) gehalten ist, die die Öffnung einfassen,
**dadurch gekennzeichnet,**
**daß** die an der Türflügelinnenseite angeordneten Steckprofile (11) Halteeinrichtungen aufweisen, die ein Abschieben der Steckprofile (11) in Richtung der Öffnung verhindern, daß die Halteeinrichtungen als Ausnehmungen (30) ausgebildet sind, und daß an der Türfüllung (1) Vorsprünge zum Eingriff in die Ausnehmungen (30) der Steckprofile (11) vorgesehen sind.

2. Türflügel nach einem der vorhergehenden Ansprüche, **dadurch gekennzeichnet, daß** zusätzliche Verstärkungskörper (16) in Form von Profilleisten vorgesehen sind, die angrenzend zu der Öffnung im Bereich der Leibungsfläche der Öffnung angeordnet sind.

3. Türflügel nach Anspruch 2, **dadurch gekennzeichnet, daß** die Verstärkungskörper (16) von der Türflügelinnenseite her mit einem Befestigungselement gehalten sind.

4. Türflügel nach Anspruch 3, **dadurch gekennzeichnet, daß** das Befestigungselement gleichzeitig einen Vorsprung zum Eingriff in die Ausnehmung des Steckprofils (11) bildet.

5. Türflügel nach Anspruch 4, **dadurch gekennzeichnet, daß** das Befestigungselement als Schraube (17) mit vorstehendem Schraubenkopf (31) ausgebildet ist und das Steckprofil (11) eine dazu formschlüssige Schwalbenschwanznut (31) aufweist.

6. Türflügel nach einem der vorhergehenden Ansprüche, **dadurch gekennzeichnet, daß** an den Randbereichen des die Öffnung schließenden Elementes Verriegelungsklötze (18) angeordnet sind, die ein Bewegen des die Öffnung schließenden Elementes verhindern.

7. Türflügel nach Anspruch 6, **dadurch gekennzeichnet, daß** insgesamt acht Verriegelungsklötze (18) vorgesehen sind.

8. Türflügel nach einem der Ansprüche 6 oder 7, **dadurch gekennzeichnet, daß** die Verriegelungsklötze (18) eine Länge aufweisen, die der Breite des Einsatzes, insbesondere der Verglasung (5), entspricht.

9. Türflügel nach einem der Ansprüche 6 bis 8, **dadurch gekennzeichnet, daß** das die Öffnung schließende Element zwei parallel zueinander angeordnete Glasscheiben (6, 7) aufweist und daß die Verriegelungsklötze (18) beide Glasscheiben (6, 7) hintergreifen.

10. Türflügel nach einem der Ansprüche 6 bis 9, **dadurch gekennzeichnet, daß** die Verriegelungsklötze (18) in der Leibungsfläche verklebt sind.

## Claims

1. Door leaf designed to inhibit burglars, made up of profiles and having a door panel (1) which has a core (4) laminated on both sides with sheet-metal panels (2, 3) and which has at least one cut-out opening for accommodating an element which closes the opening, for example glazing (5), the element which closes the opening being retained by plug-in profiles (10, 11) which surround the opening, **characterized in that** the plug-in profiles (11), which are arranged on the inside of the door leaf, have retaining devices which prevent the plug-in profiles (11) from moving in the direction of the opening, **in that** the retaining devices are designed as recesses (30), and **in that** protrusions for engaging in the recesses (30) of the plug-in profiles (11) are provided on the door panel (1).

2. Door leaf according to Claim 1, **characterized in that** additional reinforcement bodies (16) in the form of profile strips are provided, these being arranged adjacent to the opening, in the region of the inner surface of the opening.

3. Door leaf according to Claim 2, **characterized in that** the reinforcement bodies (16) are retained by a fastening element from the inside of the door leaf.

4. Door leaf according to Claim 3, **characterized in that** the fastening element, at the same time, forms a protrusion for engaging in the recess of the plug-in profile (11).

5. Door leaf according to Claim 4, **characterized in that** the fastening element is designed as a screw (17) with a projecting screw head (31), and the plug-in profile (11) has a dovetail groove (31) which undergoes a form fit therewith.

6. Door leaf according to one of the preceding claims, **characterized in that** locking blocks (18) are arranged on the border regions of the element which closes the opening, said locking blocks preventing movement of the element which closes the opening.

7. Door leaf according to Claim 6, **characterized in that** a total of eight locking blocks (18) are provided.

8. Door leaf according to either of Claims 6 and 7, **characterized in that** the locking blocks (18) have a length which corresponds to the width of the inset, in particular of the glazing (5).

9. Door leaf according to one of Claims 6 to 8, **characterized in that** the element which closes the opening has two parallel glass panels (6, 7), and **in that** the locking blocks (18) engage behind the two glass panels (6, 7).

10. Door leaf according to one of Claims 6 to 9, **characterized in that** the locking blocks (18) are adhesively bonded in the inner surface.

## Revendications

1. Vantail de porte anti-effraction qui se compose de profilés et qui comporte un panneau de porte (1) qui est lui-même composé d'un élément intérieur (4) recouvert de tôles (2, 3), des deux côtés, et qui présente au moins une ouverture découpée pour recevoir un élément obturant cette ouverture, par exemple un vitrage (5), l'élément qui obture l'ouverture étant fixé à l'aide de profilés d'emboîtement (10, 11) qui entourent l'ouverture,
**caractérisé en ce que** les profilés d'emboîtement (11) disposés sur le côté intérieur du vantail de porte présentent des dispositifs de fixation qui les empêchent d'être repoussés en direction de l'ouverture, **en ce que** les dispositifs de fixation sont conçus comme des creux (30) et **en ce qu'**il est prévu sur le panneau de porte (1) des saillies destinées à pénétrer dans les creux (30) des profilés d'emboîtement (11).

2. Vantail de porte selon l'une des revendications précédentes, **caractérisé en ce qu'**il est prévu des corps de renforcement supplémentaires (16) en forme de barres profilées qui sont disposées près de l'ouverture, dans la zone de la surface de délimitation de ladite ouverture.

3. Vantail de porte selon la revendication 2, **caractérisé en ce que** les corps de renforcement (16) sont fixés par le côté intérieur du vantail à l'aide d'un élément de fixation.

4. Vantail de porte selon la revendication 3, **caractérisé en ce que** l'élément de fixation forme en même temps une saillie destinée à pénétrer dans le creux du profilé d'emboîtement (11).

5. Vantail de porte selon la revendication 4, **caractérisé en ce que** l'élément de fixation est conçu comme une vis (17) avec une tête de vis saillante (31), et le profilé d'emboîtement (11) présente une rainure en queue d'aronde (31) de forme complémentaire.

6. Vantail de porte selon l'une des revendications précédentes, **caractérisé en ce qu'**il est prévu, dans la zone des bords de l'élément qui obture l'ouverture, des blocs de verrouillage (18) qui empêchent un déplacement dudit élément qui obture l'ouverture.

7. Vantail de porte selon la revendication 6, **caractérisé en ce qu'**il est prévu au total huit cales de verrouillage (18).

8. Vantail de porte selon la revendication 6 ou 7, **caractérisé en ce que** les cales de verrouillage (18) ont une longueur qui correspond à la largeur de l'élément inséré, par exemple le vitrage (5).

9. Vantail de porte selon l'une des revendications 6 à 8, **caractérisé en ce que** l'élément qui obture l'ouverture présente deux vitres parallèles (6, 7) et **en ce que** les cales de verrouillage (18) viennent en prise derrière les deux vitres (6, 7).

10. Vantail de porte selon l'une des revendications 6 à 9, **caractérisé en ce que** les cales de verrouillage (18) sont collées dans ladite surface de délimitation.
